# EUROPÄISCHE PATENTSCHRIFT

(11) **EP 0 339 523 B1**
(45) Veröffentlichungstag und Bekanntmachung des Hinweises auf die Patenterteilung: **26.08.1992**
(21) Anmeldenummer: 89107289.4
(22) Anmeldetag: 22.04.1989
(51) Int. Cl.: C25B 3/02

(54) **Verfahren zur Herstellung von Hydroxicarbonsäureestern**
Process for manufacturing hydroxycarboxylic-acid esters
Procédé de préparation d'esters d'acides hydroxycarboxyliques

(30) Priorität: 29.04.1988 DE 3814498
(43) Veröffentlichungstag der Anmeldung: 02.11.1989
(73) Patentinhaber: BASF Aktiengesellschaft, 67063 Ludwigshafen (DE)
(72) Erfinder: Steiniger, Michael, Dr., D-6730 Neustadt (DE); Hannebaum, Heinz, D-6700 Ludwigshafen (DE)

(56) Entgegenhaltungen:
- J. ORG. CHEM., Band 53, 1988, Seiten 218-219, American Chemical Society; M. OKIMOTO et al.: "Electrochemical transformations of aldehydes into methyl carboxylates and nitriles"
- J. ORG. CHEM., Band 50, 1985, Seiten 4967-4969, American Chemical Society; T. SHONO et al.: "Electrooxidative transformation of aldehydes to esters using mediators"

## Beschreibung

Diese Erfindung betrifft ein neues Verfahren für die Herstellung von Hydroxicarbonsäureestern durch elektrochemische Oxidation von Hydroxialdehyden.

Es sind schon verschiedene Verfahren für die einstufige Überführung von Aldehyden in Carbonsäureester bekannt geworden, von denen jedoch nur wenige dafür geeignet sind, aliphatische Hydroxialdehyde unter Erhalt der primären oder sekundären Hydroxylfunktion in Gegenwart von niederen Alkoholen zu Hydroxicarbonsäureestern zu oxidieren. So ist z.B. aus Acta Chem. Scand. 27, 3009 (1973) bekannt, daß sich Glykolaldehyd mit Silbercarbonat auf Kieselgur in Methanol zu Glykolsäuremethylester oxidieren läßt. Die Verwendung des teuren Silbers als Oxidationsmittel und die zur Vermeidung von Silberverlusten aufwendige Regenerierung machen dieses Verfahren für eine industrielle Anwendung wirtschaftlich uninteressant.

In J. Org. Chem. 53, 218-219 (1988) wird ein Verfahren beschrieben, bei dem man 3-Hydroxi-2,2-dimethylpropanal in Methanol in Gegenwart von Kaliumjodid und einer starken Base wie Natriummethanolat elektrochemisch zu 3-Hydroxipivalinsäuremethylester oxidiert. Nachteilig bei diesem Verfahren ist, daß die Elektrolyse in einer geteilten Elektrolysezelle an Platinanoden durchgeführt wird. Das bedeutet im Vergleich zu ungeteilten Elektrolysezellen nicht nur einen höheren Investitionsaufwand, sondern auch einen höheren Energieverbrauch, da durch die geringe Leitfähigkeit des organischen Elektrolyten an dem Separator (Diaphragma) ein hoher Spannungsabfall auftritt. Weiterhin ist von Nachteil, daß sich nach dieser Methode, die die Anwesenheit von Natriummethanolat voraussetzt, nur solche aliphatische Aldehyde oxidieren lassen, die keine Aldol-Kondensation eingehen können.

Es wurde nun gefunden, daß man Hydroxicarbonsäureester der allgemeinen Formel in der n eine ganze Zahl von 0 bis 10 bedeutet, R¹ und R² Wasserstoffatome, Hydroxigruppen, Alkoxigruppen oder aliphatische oder olefinische, geradkettige, verzweigte oder ringförmige Kohlenwasserstoffreste bedeuten, wobei R¹ und R² auch gemeinsam für einen Alkylenrest stehen können, und die Kohlenwasserstoffreste noch durch Halogenatome, Hydroxi-, Epoxi- oder Nitrilgruppen substituiert sein können, und R³ für einen niedermolekularen Alkylrest steht, besonders vorteilhaft durch elektrochemische Oxidation von Hydroxialdehyde der allgemeinen Formel in Gegenwart von Alkoholen der Formel R³OH, wobei n, R¹, R² und R³ die oben angegebene Bedeutung haben, herstellen kann, wenn man die elektrochemische Oxidation in Gegenwart von ionogenen Bromiden oder Chloriden in einer ungeteilten Elektrolysezelle durchführt.

Nach dem neuen Verfahren erhält man die Hydroxicarbonsäureester mit hoher Selektivität und hohen Stromausbeuten. Dieses vorteilhafte Ergebnis ist überraschend, da in J. Electrochem. Soc. 125, 1401-1403 (1978) beschrieben ist, daß die elektrochemische Oxidation primärer Alkohole in ungeteilten Elektrolysezellen an Graphitelektroden in Gegenwart von Chlorid- und Bromidionen zu Aldehyden führt. Demnach wären als Reaktionsprodukte des erfindungsgemäßen Verfahrens ω,ω-Dialkoxicarbonsäureester oder Dicarbonsäureester zu erwarten gewesen.

Das Ergebnis des erfindungsgemäßen Verfahrens war weiterhin nicht naheliegend, da in J. Org. Chem. 53, 218 (1988) erwähnt ist, daß die elektrochemische Oxidation der Aldehyde nicht in Gegenwart von Kaliumbromid oder Kaliumchlorid gelingt, sondern nur mit Jodiden oder Jod in Gegenwart von Natriummethanolat in geteilten Elektrolysezellen zu zufriedenstellenden Ausbeuten führt.

In den Hydroxialdehyden der Formel II bedeutet n eine Zahl von 0 bis 10, vorzugsweise 0 bis 5. Die als Reste R¹ und R² genannten aliphatischen oder olefinischen geradkettigen oder verzweigten Kohlenwasserstoffreste sind z.B. Alkyl- oder Alkylengruppen mit 1 bis 10, insbesondere 1 bis 6, vorzugsweise 1 bis 4 C-Atomen, wie Methyl-, Ethyl-, n- oder iso-Propyl-, n-, iso- oder tert.Butylgruppen. Substituierte Kohlenwasserstoffreste der genannten Art sind z.B. Hydroximethyl-, Chlormethyl- oder Hydroxiethylgruppen. Ringförmige Kohlenwasserstoffe sind z.B. Cycloalkylreste mit 3 bis 8, insbesondere 5 und 6 Kohlenstoffatomen. Beide Reste R¹ und R² kommen auch zusammen für einen Alkylenrest, der z.B. aus 2 bis 5 Methylgruppen bestehen kann, stehen.

In den Alkoholen der Formel R³OH steht R³ für einen niedermolekularen Alkylrest, insbesondere für einen Alkylrest mit 1 bis 5 Kohlenstoffatomen, vorzugsweise für einen Methyl- oder Ethylrest. Beispielsweise können n-oder iso Propanol, n-Butanol, n-Pentanol und bevorzugt Methanol oder Ethanol verwendet werden. Als ionogene Halogenide kommen Salze der Bromwasserstoff- und Chlorwasserstoffsäure in Betracht. Bevorzugt sind Salze der Bromwasserstoffsäure, wie Alkali, Erdalkalibromide sowie quartäre Ammonium-, insbesondere Tetraalkylammoniumbromide. Das Kation spielt keine erfindungswesentliche Rolle, es können daher auch andere ionogene Metallhalogenide verwendet werden, vorteilhaft wird man jedoch billige Halogenide wählen. Beispielsweise seien Natrium-, Kalium-, Calcium- und Ammoniumbromid, sowie Di-, Tri- und Tetramethyl- oder Tetraethylammoniumbromid genannt.

Das erfindungsgemäße Verfahren kann in den technisch üblichen Elektrolysezellen durchgeführt werden. Vorteilhaft kann man es in einer ungeteilten Durchflußzelle durchführen, die es ermöglicht zur Minimierung der Zellspannung den Elektrodenabstand sehr gering zu halten. Die bevorzugten Elektrodenabstände liegen bei 1 mm oder darunter, insbesondere bei 0,25 bis 0,5 mm.

Bevorzugtes Anodenmaterial ist Graphit. Es können aber auch andere unter den Reaktionsbedingungen stabile Anodenmaterialien benutzt werden. Das Kathodenmaterial besteht z.B. aus Metallen wie Blei, Eisen, Stahl, Nickel oder Edelmetallen wie Platin. Bevorzugtes Kathodenmaterial ist ebenfalls Graphit.

Die Zusammensetzung des Elektrolyten kann in weiten Grenzen gewählt werden. So besteht der Elektrolyt beispielsweise aus
1 bis 80 Gew.% Hydroxialdehyd der Formel II
10 bis 95 Gew.% R³OH
0,1 bis 10 Gew.% Halogenid

Dem Elektrolyten kann, falls gewünscht, ein Lösungsmittel, etwa zur Verbesserung der Löslichkeit des Hydroxialdehyds oder des Halogenids zugesetzt werden. Geeignete Lösungsmittel sind z.B. Nitrile, wie Acetonitril und Ether, wie Tetrahydrofuran. Man gibt die Lösungsmittel z.B. in Mengen bis zu 30 Gew.%, bezogen auf den Elektrolyten, zu. Die Stromdichte ist kein begrenzender Faktor für das erfindungsgemäße Verfahren, sie beträgt z.B. 1 bis 25 A/dm². Vorzugsweise wird mit 3 bis 12 A/dm² elektrolysiert. Die Temperatur wird bei druckloser Fahrweise der Elektrolyse zweckmäßigerweise so gewählt, daß sie zumindest 5 bis 10°C unter dem Siedepunkt des Elektrolyten liegt. Bei Verwendung von Methanol oder Ethanol wird vorzugsweise bei Temperaturen von 20 bis 30°C elektrolysiert. Es wurde überraschend festgestellt, das das erfindungsgemäße Verfahren die Möglichkeit bietet, die Hydroxialdehyde weitgehend umzusetzen, ohne daß es zu Ausbeuteverlusten an Hydroxicarbonsäureester z.B. durch Folgeoxidationen kommt. Auch die Stromausbeuten sind bei dem erfindungsgemäßen Verfahren ungewöhnlich hoch. So ist der Hydroxialdehyd bei Elektrolyse mit 2 bis 2,5 F/Mol Hydroxialdehyd bereits vollständig umgesetzt.

Die Aufarbeitung der Elektrolyseausträge kann man nach an sich bekannten Methoden vornehmen. Zweckmäßigerweise wird der Elektrolyseaustrag destillativ aufgearbeitet. Überschüssiges Alkanol und evtl. eingesetztes Kolösungsmittel werden zunächst abdestiliert. Die Halogenide werden in bekannter Weise, z.B. durch Filtration oder Extraktion abgetrennt, und die Hydroxicarbonsäureester werden reindestilliert bzw. umkristallisiert. Alkanol, evtl. nicht umgesetzter Hydroxialdehyd und Kolösungsmittel sowie Halogenide können vorteilhaft zur Elektrolyse zurückgeführt werden. Das erfindungsgemäße Verfahren kann sowohl diskontinuierlich als auch kontinuierlich durchgeführt werden.

Die nach dem erfindungsgemäßen Verfahren hergestellten Hydroxicarbonsäureester sind vielfältig einsetzbare Zwischenprodukte für die Synthese von Pflanzenschutzmitteln oder Polymeren.

### Beispiele 1 bis 9

Die Elektrooxidation wurde in einer ungeteilten Elektrolysezelle mit Anoden und Kathoden aus Graphit bei Temperaturen von 20 bis 25°C durchgeführt. Die Zusammensetzung des eingesetzten Elektrolyten sowie die Elektrolysebedingungen sind in der Tabelle zusammengefaßt. Während der Elektrolyse wurde der Elektrolyt mit 200 l/h über einen Wärmetauscher durch die Zelle gepumpt.

Nach Beendigung der Elektrolyse wurde der Alkohol bei Normaldruck abdestilliert und der verbleibenden Rückstand bei 1 bis 40 mbar reindestilliert. Die Hydroxicarbonsäureester wurden bei einem Umsatz von > 98 % in Ausbeuten von 54 bis 81 %, bezogen auf den Ausgangsstoff (II), erhalten.

## Patentansprüche

1. Verfahren zur Herstellung von Hydroxicarbonsäureestern der allgemeinen Formel in der n eine ganze Zahl von 0 bis 10 bedeutet, R¹ und R² Wasserstoffatome, Hydroxigruppen, Alkoxigruppen oder aliphatische oder olefinische, geradkettige, verzweigte oder ringförmige Kohlenwasserstoffreste bedeuten, wobei R¹ und R² auch gemeinsam für einen Alkylenrest stehen können, und die Kohlenwasserstoffreste noch durch Halogenatome, Hydroxi-, Epoxi- oder Nitrilgruppen substituiert sein können, und R³ für einen niedermolekularen Alkylrest steht, durch elektrochemische Oxidation von Hydroxialdehyden der allgemeinen Formel in Gegenwart von Alkoholen der Formel R³OH, wobei n, R¹, R² und R³ die oben angegebene Bedeutung haben, dadurch gekennzeichnet, daß man die elektrochemische Oxidation in Gegenwart von ionogenen Bromide oder Chloriden in einer ungeteilten Elektrolysezelle durchführt.

2. Verfahren nach Anspruch 1, dadurch gekennzeichnet, daß man als ionogenes Bromid ein Alkali- oder Erdalkalibromid oder ein quartäres Ammoniumbromid verwendet.

3. Verfahren nach Anspruchen 1, dadurch gekennzeichnet, daß man die elektrochemische Oxidation an Graphitanoden vornimmt.

4. Verfahren nach Anspruch 1, dadurch gekennzeichnet, daß man als Alkohol der Formel R³OH Methanol oder Ethanol verwendet.

5. Verfahren nach Anspruch 1, dadurch gekennzeichnet, daß die elektrochemische Oxidation bei Stromdichten von 1 bis 25 A/dm² vornimmt.

## Claims

1. A process for the preparation of a hydroxycarboxylic ester of the formula where n is an integer from 0 to 10, R¹ and R² are each hydrogen, hydroxyl, alkoxy or an aliphatic or olefinic, straight-chain, branched or cyclic hydrocarbon radical, and R¹ and R² together may furthermore form an alkylene radical, and the hydrocarbon radicals may furthermore be substituted by halogen, hydroxyl, epoxy or nitrile, and R³ is a low molecular weight alkyl radical, by electrochemical oxidation of a hydroxyaldehyde of the formula in the presence of an alcohol of the formula R³OH, where n, R¹, R² and R³ have the abovementioned meanings, wherein the electrochemical oxidation is carried out in the presence of an ionic bromide or chloride in an undivided electrolysis cell.

2. A process as claimed in claim 1, wherein the ionic bromide used is an alkali metal or alkaline earth metal bromide or a quaternary ammonium bromide.

3. A process as claimed in claim 1, wherein the electrochemical oxidation is carried out at graphite anodes.

4. A process as claimed in claim 1, wherein methanol or ethanol is used as the alcohol of the formula R³OH.

5. A process as claimed in claim 1, wherein the electrochemical oxidation is carried out at a current density of from 1 to 25 A/dm².

## Revendications

1.- Procédé de préparation d'esters d'acides hydroxycarboxyliques de formule générale dans laquelle n représente un nombre entier de 0 à 10, R¹ et R² représentent des atomes d'hydrogène, des groupements hydroxy, des groupements alcoxy ou des restes hydrocarbonés aliphatiques ou oléfiniques en chaîne linéaire, ramifiée ou cyclique, R¹ et R² pouvant aussi être mis ensemble pour un reste alkylène et les restes hydrocarbonés pouvant être encore substitués par des atomes d'halogène ou par des groupements hydroxy, époxy ou nitrile, et R³ est mis pour un reste alkyle inférieur, par oxydation électrochimique d'hydroxy-aldéhydes de formule générale en présence d'alcools de formule R³OH, n, R¹, R² et R³ ayant les significations susmentionnées, caractérisé en ce qu'on conduit l'oxydation électrochimique en présence de bromures ou de chlorures ionogènes dans une cellule d'électrolyse non partagée.

2.- Procédé selon la revendication 1, caractérisé en ce qu'on utilise, comme bromure ionogène, un bromure de métal alcalin ou alcalino-terreux ou un bromure d'ammonium quaternaire.

3.- Procédé selon la revendication 1, caractérisé en ce qu'on procède à l'oxydation électrochimique sur des anodes de graphite.

4.- Procédé selon la revendication 1, caractérisé en ce qu'on utilise, comme alcool de formule R₃OH, du méthanol ou de l'éthanol.

5.- Procédé selon la revendication 1, caractérisé en ce qu'on procède à l'oxydation électrochimique avec des densités de courant de 1 à 25 A/dm².
